# EUROPÄISCHE PATENTSCHRIFT

(11) **EP 2 147 843 B1**
(45) Veröffentlichungstag und Bekanntmachung des Hinweises auf die Patenterteilung: **03.08.2011**
(21) Anmeldenummer: 08450169.1
(22) Anmeldetag: 30.10.2008
(51) Int. Cl.: B61B 12/04, B61B 7/00

(54) **Seilbahnanlage**
Cable car system
Installation de téléphérique

(30) Priorität: 24.07.2008 AT 11522008
(43) Veröffentlichungstag der Anmeldung: 27.01.2010
(73) Patentinhaber: Innova Patent GmbH, 6960 Wolfurt (AT)
(72) Erfinder: Moritzhuber, Johannes, 6971 Hard (AT); Beck, Markus, 6972 Fussach (AT)
(74) Vertreter: Hehenberger, Reinhard

(56) Entgegenhaltungen:
- EP-A- 1 837 264
- WO-A-95/30216
- JP-A- 2 057 923
- JP-A- 63 279 962
- US-A- 3 348 499

## Beschreibung

Die gegenständliche Erfindung betrifft eine Seilbahnanlage mit mindestens zwei Stationen, weiters mit mindestens einem Trag- und Förderseil, welches in den Stationen um Umlenkscheiben geführt ist, von welchen zumindest eine angetrieben ist, und mit an das Trag- und Förderseil ankuppelbaren Fahrzeugen, wie Seilbahnkabinen oder Sessel, welche in den Stationen vom Trag- und Förderseil abkuppelbar und längs Führungsschienen durch die Stationen hindurch bewegbar sind, bzw. mit am Trag- und Förderseil befestigten Fahrzeugen, wobei die Fahrzeuge in den Stationen von den Passagieren bestiegen bzw. von diesen verlassen werden.

Die gegenständliche Erfindung betrifft weiters eine Seilbahnanlage mit mindestens zwei Stationen und mit mindestens einem fest angeordneten Tragseil, auf welchem Fahrzeuge, wie Seilbahnkabinen oder Sessel, mittels mindestens eines Zugseiles zwischen den Stationen verfahrbar sind, wobei die Fahrzeuge in den Stationen von den Passagieren bestiegen bzw. von diesen verlassen werden.

Beim Betrieb von Seilbahnanlagen muss berücksichtigt werden, dass die Fahrzeuge aufgrund von Luftströmungen quer zur Fahrtrichtung Pendelbewegungen ausführen, deren Größe von den Richtungen und den Geschwindigkeiten der Luftströmungen abhängig ist. Ein besonderer Vorteil von solchen Seilbahnanlagen, welche mit zwei parallel angeordneten Tragseilen ausgebildet sind, besteht darin, dass die Fahrzeuge nur geringfügige Pendelbewegungen ausführen. Demgegenüber können bei solchen Seilbahnanlagen, welche mit nur einem Tragseil ausgebildet sind, bei großen und sehr großen Windgeschwindigkeiten so große Pendelbewegungen der Fahrzeuge auftreten, dass die Gefahr besteht, dass die Fahrzeuge mit Stationsgebäuden, mit Stützen der Seilbahnanlage oder mit entgegen bewegten Fahrzeugen kollidieren, weswegen das Erfordernis besteht, die Geschwindigkeit der Fahrzeuge zu vermindern oder den Betrieb der Seilbahnanlage einzustellen.

Bei bisher bekannten Seilbahnanlagen obliegt es dem Betriebswart der Seilbahnanlage abzuschätzen, ob die Pendelbewegungen der Fahrzeuge quer zur Fahrtrichtung so gering sind, dass keine Gefahr von Kollisionen besteht oder ob dies nicht der Fall ist, weswegen die Fahrgeschwindigkeit der Fahrzeuge verringert oder der Betrieb der Seilbahnanlage eingestellt werden muss. Hierbei ist jedoch zu berücksichtigen, dass eine optische Überwachung der gesamten Seilbahnanlage aufgrund der topografischen Gegebenheiten in der Regel nicht möglich ist und dass weiters die Sichtverhältnisse von den klimatischen Bedingungen abhängig sind, da sie z.B. bei Schneefall bzw. bei Nebel sehr verschlechtert sind. Zudem ist zu berücksichtigen, dass längs der Trasse der Seilbahnanlage sehr unterschiedliche Luftströmungen auftreten können, weswegen die in einzelnen Bereichen bestehenden Windgeschwindigkeiten für die gesamte Seilbahnanlage sehr wenig maßgeblich sind.

Anders ausdgedrückt können die strömungstechnischen Bedingungen längs der Seilbahnanlage sehr unterschiedlich sein, weswegen längs der Seilbahnanlage die Pendelbewegungen der einzelnen Fahrzeuge und demnach die Gefahr von Kollisionen gleichfalls sehr unterschiedlich sein können und durch eine Überwachung von den Stationen aus sehr schwer abschätzbar sind.

Aus der EP 1837264 A2 ist ein Verfahren zur Steuerung des Betriebes einer Seilbahnanlage bekannt, bei welcher mittels Sensoren die Neigungslagen von Fahrzeugen gemessen werden und bei Überschreiten von Grenzwerten der Neigungslagen die Geschwindigkeit des Trag- und Förderseiles gesteuert wird. Bei dieser bekannten Seilbahnanlage ist jedoch nicht berücksichtigt, dass die Neigungslagen der Fahrzeuge auch in bezug auf den Abstand von Stützen bzw. den Abstand von einer Station von Bedeutung ist, da insbesondere Kollisionen mit Stützen bzw. den Stationsgebäuden vermieden werden sollen.

Die US-A- 3,348,499 offenbart eine oberbergriffs gemäβe Seilbahnanlage, die eine stationäre Einrichtung zur Erfassung der Pendelbewegungen aufweist (Sp.4, Z. 16-25) Aus der JP 63279962 ist weiters eine Seilbahnanlage bekannt, bei welcher die Entfernung der Fahrzeuge von einer Station durch Berechnung ermittelt und die Neigungslagen gemessen werden. Eine Berechnung der Positionen von Fahrzeugen ist jedoch einerseits aufwändig und erfordert andererseits zusätzliche Kontrolleinrichtungen.

Der gegenständlichen Erfindung liegt demnach die Aufgabe zugrunde, diese bei bekannten Seilbahnanlagen auftretenden Nachteile zu vermeiden. Dies wird erfindungsgemäß dadurch erzielt, dass den Fahrzeugen längs der Strecke der Seilbahnanlage mindestens eine Einrichtung zugeordnet ist, durch welche einerseits die Entfernung der Fahrzeuge von dieser Einrichtung und andererseits die Größen der von deren quer zur Fahrtrichtung erfolgenden Pendelbewegungen erfassbar sind, und dass der bei einem vorgegebenen Abstand der Fahrzeuge von dieser Einrichtung auftretende Messwert der Pendelbewegungen zur Steuerung des Antriebes der Seilbahnanlage herangezogen wird.

Vorzugsweise ist den sich längs der Strecke bewegenden Fahrzeugen mindestens ein Sensor, insbesondere ein Laserscanner bzw. eine elektronische Kamera, zugeordnet, durch welchen einerseits die Entfernung der Fahrzeuge vom Sensor und andererseits die Größen der von deren quer zur Fahrtrichtung erfolgenden Pendelbewegungen erfassbar sind, und wird der bei einem vorgegebenen Abstand der Fahrzeuge vom Sensor auftretende Messwert der Pendelbewegungen zur Steuerung des Antriebes der Seilbahnanlage herangezogen. Insbesondere ist im Bereich der Stationen ein Sensor vorgesehen, durch welchen die Pendelbewegungen des sich annähernden Fahrbetriebsmittels erfassbar sind.

Vorzugsweise wird derjenige Messwert der Pendelbewegungen zur Steuerung des Antriebes herangezogen, welcher dann auftritt, wenn sich das Fahrzeug in einem Abstand von etwa 20 m bis 30 m von der Einfahrt in eine Station entfernt befindet. Vorzugsweise wird bei Überschreiten eines vorgegebenen Messwertes der Pendelbewegungen die Seilbahnanlage abgeschaltet. Alternativ dazu kann bei Überschreiten einer vorgegebenen ersten Größe des Messwertes der Pendelbewegungen der Antrieb für die Seilbahnanlage so gesteuert werden, dass die Fahrgeschwindigkeit der Fahrbetriebsmittel verringert wird und wird bei überschreiten einer vorgegebenen zweiten Größe des Messwertes der Antrieb für die Seilbahnanlage abgeschaltet. Weiters kann mit ansteigenden Größen der Pendelbewegungen der Antrieb für die Seilbahnanlage so gesteuert werden, dass die Fahrgeschwindigkeit der Fahrzeuge vermindert wird.

Der Gegenstand der Erfindung ist nachstehend anhand eines in der Zeichnung dargestellten Ausführungsbeispieles näher erläutert. Es zeigt:
- FIG.1: eine Station einer Seilbahnanlage, welche mit einem Sensor ausgebildet ist, durch welchen die Größen der Pendelbewegungen der in diese Station einfah- renden Fahrzeuge erfassbar sind, in axonometrischer Darstellung.

In FIG.1 ist eine Station einer Seilbahnanlage dargestellt. Diese Seilbahnanlage weist ein Trag- und Förderseil 1 auf, welches in den Stationen über Umlenkscheiben 2 geführt ist, wobei zumindest eine dieser Umlenkscheiben 2 angetrieben ist. An das Trag- und Förderseil 1 sind längs der Strecke der Seilbahnanlage beliebig viele Seilbahnkabinen 3 angekuppelt, welche in den Stationen vom Trag- und Förderseil 1 abgekuppelt werden und welche hierauf mittels Förderreifen 4 längs Führungsschienen 5 mit einer gegenüber der Geschwindigkeit des Trag- und Förderseiles 1 wesentlich verminderten Geschwindigkeit durch die Station hindurch bewegt werden, in welcher sie von den Passagieren bestiegen bzw. von diesen verlassen werden können. Die Fahrgeschwindigkeit der Seilbahnkabinen 3 längs der Strecke beträgt z.B. 6 m/sec, wogegen deren Fahrgeschwindigkeit im Einstiegs- bzw. Ausstiegsbereich etwa 0,15 m/sec bis 0,35 m/sec beträgt.

Die Station kann weiters mit einem Dach 6 ausgebildet sein.

Wie dies in FIG.1 dargestellt ist, können die Seilbahnkabinen 3 aufgrund von hohen Windgeschwindigkeiten starke Pendelbewegungen quer zur Fahrtrichtung A ausführen, welche es erfordern, entweder den Betrieb der Seilbahnanlage einzustellen oder jedenfalls die Fahrgeschwindigkeit zu verringern, da die Gefahr von Kollisionen besteht. Um das Ausmaß der Pendelbewegungen derjenigen Seilbahnkabinen 3, welche in die Station einfahren, erfassen zu können, ist im Bereich der Station ein Sensor 7 vorgesehen, durch welchen einerseits die Entfernung der betreffenden Seilbahnkabine 3 von diesem Sensor 7 und andererseits die Größe der Pendelbewegung dieser Seilbahnkabine 3 quer zur Fahrtrichtung erfassbar sind. Der Sensor 7 ist insbesondere durch einen Laserscanner gebildet.

Durch den Sensor 7 wird die Größe der Pendelbewegung der betreffenden Seilbahnkabine 3 in einer vorgegebenen Entfernung B dieser Seilbahnkabine 3 von der Einfahrt in die Station erfasst. Sofern diese Größe einen vorgegebenen Wert überschreitet, wird die Seilbahnanlage abgeschaltet. Gemäß einer Ausführungsvariante wird dann, sobald die Größe der Pendelbewegung einen ersten vorgegebenen Wert überschreitet, der Antrieb für die Seilbahnanlage dahingehend gesteuert, dass die Fahrgeschwindigkeit der Seilbahnkabinen 3 vermindert wird. Sofern hingegen die Größe der Pendelbewegungen einen zweiten vorgegebenen Wert überschreitet, wird der Betrieb der Seilbahnanlage eingestellt.

Um weiters auch die Pendelbewegungen der sich längs der Strecke der Seilbahnanlage befindlichen Seilbahnkabinen 3 erfassen zu können, sind vorzugsweise längs der Strecke weitere Sensoren, insbesondere Laserscanner, vorgesehen, welche sich z.B. auf den Stützen der Seilbahnanlage befinden und durch welche die Pendelbewegungen der sich zu diesen Sensoren hin bewegenden bzw. sich von diesen wegbewegenden Seilbahnkabinen erfassbar sind. Die Ausgangssignale der Sensoren sind an eine Steuereinheit geführt, durch welche die aufgrund der festgestellten Pendelbewegungen der Seilbahnkabinen erforderlichen Steuerungen des Antriebes für die Seilbahnanlage erfolgen.

Anstelle von Laserscannern können auch andere Arten von Sensoren, z.B. elektronische Kameras, vorgesehen sein.

Derartige Sensoren können bei Seilbahnanlagen mit kuppelbaren Fahrzeugen, weiters bei Seilbahnanlagen mit an das Förderseil fest angeklemmten Fahrzeugen und auch bei solchen Seilbahnanlagen, bei welchen die Fahrzeuge mittels Zugseilen längs Tragseilen verfahren werden, vorgesehen sein.

Hiermit sind Seilbahnanlagen geschaffen, durch welche eine von den jeweiligen Sichtverhältnissen unabhängige Erfassung der Pendelbewegungen der Fahrzeuge und eine von den jeweiligen strömungstechnischen Bedingungen längs der Seilbahnanlagen abhängige Steuerungen des Betriebes der Seilbahnanlagen ermöglicht werden.

## Patentansprüche

1. Seilbahnanlage mit mindestens zwei Stationen, weiters mit mindestens einem Trag- und Förderseil (1), welches in den Stationen um Umlenkscheiben (2) geführt ist, von welchen zumindest eine angetrieben ist, und mit an das Trag- und Förderseil (1) ankuppelbaren Fahrzeugen (3), wie Seilbahnkabinen oder Sessel, welche in den Stationen vom Trag- und Förderseil (1) abkuppelbar und längs Führungsschienen (5) durch die Stationen hindurch bewegbar sind, bzw. mit am Trag- und Förderseil (1) befestigten Fahrzeugen (3), wobei die Fahrzeuge (3) in den Stationen von den Passagieren bestiegen bzw. von diesen verlassen werden, **dadurch gekennzeichnet, dass** den Fahrzeugen (3) längs der Strecke der Seilbahnanlage mindestens eine Einrichtung (7) zugeordnet ist, durch welche einerseits die Entfernung der Fahrzeuge von dieser Einrichtung und andererseits die Größen der von deren quer zur Fahrtrichtung erfolgenden Pendelbewegungen erfassbar sind, und dass der bei einem vorgegebenen Abstand der Fahrzeuge (3) von dieser Einrichtung (7) auftretende Messwert der Pendelbewegungen zur Steuerung des Antriebes der Seilbahnanlage herangezogen wird.

2. Seilbahnanlage mit mindestens zwei Stationen und mit mindestens einem fest angeordneten Tragseil, auf welchem Fahrzeuge (3), wie Seilbahnkabinen oder Sessel, mittels mindestens eines Zugseiles zwischen den Stationen verfahrbar sind, wobei die Fahrzeuge (3) in den Stationen von den Passagieren bestiegen bzw. von diesen verlassen werden, **dadurch gekennzeichnet, dass** den Fahrzeugen (3) längs der Strecke der Seilbahnanlage mindestens eine Einrichtung (7) zugeordnet ist, durch welche einerseits die Entfernung der Fahrzeuge von dieser Einrichtung und andererseits die Größen der von deren quer zur Fahrtrichtung erfolgenden Pendelbewegungen erfassbar sind und dass der bei einem vorgegebenen Abstand der Fahrzeuge (3) von dieser Einrichtung (7) auftretende Messwert der Pendelbewegungen zur Steuerung des Antriebes der Seilbahnanlage herangezogen wird.

3. Seilbahnanlage nach einem der Patentansprüche 1 und 2, **dadurch gekennzeichnet, dass** die den sich längs der Strecke bewegenden Fahrzeugen (3) zugeordnete mindestens eine Einrichtung durch mindestens einen Sensor (7), insbesondere einen Lasercanner bzw. eine elektronische Kamera, gebildet ist.

4. Seilbahnanlage nach Patentanspruch 3, **dadurch gekennzeichnet, dass** die mindestens eine Einrichtung, insbesondere ein Sensor (7), im Bereich der Stationen vorgesehen ist und durch diesen die Pendelbewegungen des sich an die Stationen annähernden Fahrzeuges (3) erfassbar sind.

5. Seilbahnanlage nach einem der Patentansprüche 1 bis 4, **dadurch gekennzeichnet, dass** derjenige Messwert der Pendelbewegungen zur Steuerung des Antriebes herangezogen wird, welcher dann auftritt, wenn sich das Fahrzeug (3) in einem Abstand von etwa 20 m bis 30 m von der Einfahrt entfernt befindet.

6. Seilbahnanlage nach einem der Patentansprüche 1 bis 5, **dadurch gekennzeichnet, dass** bei Überschreiten einer vorgegebenen Größe des Messwertes der Pendelbewegungen die Seilbahnanlage abgeschaltet wird.

7. Seilbahnanlage nach einem der Patentansprüche 1 bis 6, **dadurch gekennzeichnet, dass** bei Überschreiten einer vorgegebenen ersten Größe des Messwertes der Pendelbewegungen der Antrieb für die Seilbahnanlage so gesteuert wird, dass die Fahrgeschwindigkeit der Fahrzeuge (3) verringert wird und dass bei Überschreiten einer vorgegebenen zweiten Größe des Messwertes der Antrieb für die Seilbahnanlage abgeschaltet wird.

8. Seilbahnanlage nach Patentanspruch 7, **dadurch gekennzeichnet, dass** mit ansteigenden Größen der Pendelbewegungen der Antrieb für die Seilbahnanlage so gesteuert wird, dass die Fahrgeschwindigkeit der Fahrzeuge (3) vermindert wird.

## Claims

1. An aerial cableway installation having at least two stations, additionally having at least one carrying and hauling cable (1), which is guided in the stations over return pulleys (2), of which at least one is driven, and having cars (3) couplable to the carrying and hauling cable (1), such as aerial cableway cabins or chairs, which may be uncoupled from the carrying and hauling cable (1) in the stations and moved along guide rails (5) through the stations, or having cars (3) fixed to the carrying and hauling cable (1), passengers boarding or leaving the cars (3) in the stations, **characterised in that** there is associated with the cars (3) along the route of the aerial cableway installation at least one device (7), by means of which on the one hand the distance between the cars and this device and on the other hand the magnitudes of the swinging movements occurring across the direction of travel may be detected, and **in that** the measured value of the swinging movements obtained at a predetermined distance of the cars (3) from this device (7) is used to control the aerial cableway installation drive.

2. An aerial cableway installation having at least two stations and having at least one fixedly arranged carrying cable, on which cars (3), such as aerial cableway cabins or chairs, may be displaced between the stations by means of at least one traction cable, passengers boarding or leaving the cars (3) in the stations, **characterised in that** there is associated with the cars (3) along the route of the aerial cableway installation at least one device (7), by means of which on the one hand the distance between the cars and this device and on the other hand the magnitudes of the swinging movements occurring across the direction of travel may be detected, and **in that** the measured value of the swinging movements obtained at a predetermined distance of the cars (3) from this device (7) is used to control the aerial cableway installation drive.

3. An aerial cableway installation according to either one of claims 1 and 2, **characterised in that** the at least one device associated with the cars (3) moving along the route takes the form of at least one sensor (7), in particular a laser scanner or an electronic camera.

4. An aerial cableway installation according to claim 3, **characterised in that** the at least one device, in particular a sensor (7), is provided in the region of the stations and used to detect the swinging movements of the car (3) approaching the stations.

5. An aerial cableway installation according to any one of claims 1 to 4, **characterised in that** the measured value of the swinging movements used to control the drive is the one obtained when the vehicle (3) is at a distance of approx. 20 m to 30 m away from entry.

6. An aerial cableway installation according to any one of claims 1 to 5, **characterised in that**, if the swinging movements exceed a predetermined measured value magnitude, the aerial cableway installation is shut down.

7. An aerial cableway installation according to any one of claims 1 to 6, **characterised in that**, if the swinging movements exceed a predetermined first measured value magnitude, the drive for the aerial cableway installation is controlled such that the travel speed of the cars (3) is reduced and **in that**, if a predetermined second measured value magnitude is exceeded, the drive for the aerial cableway installation is shut down.

8. An aerial cableway installation according to claim 7, **characterised in that**, with increasing swinging movement magnitudes, the drive for the aerial cableway installation is controlled such that the travel speed of the cars (3) is reduced.

## Revendications

1. Téléphérique avec au moins deux stations et aussi avec au moins un câble porteur et tracteur (1) qui, dans les stations, passe sur des poulies de renvoi (2) dont une au moins est entraînée, et avec des véhicules (3) aptes à être accouplés au câble porteur et tracteur (1), tels que des cabines de téléphérique ou des sièges, qui sont aptes à être désaccouplés du câble porteur et tracteur (1) dans les stations et qui sont aptes à traverser les stations le long de rails de guidage (5), ou avec des véhicules (3) fixés au câble (1), étant précisé que les passagers montent dans les véhicules (3) et en descendent dans les stations, **caractérisé en ce qu'**il est prévu, associé aux véhicules (3) le long de la trajectoire du téléphérique, au moins un dispositif (7) grâce auquel d'une part l'éloignement des véhicules par rapport à ce dispositif et d'autre part le degré des mouvements pendulaires des véhicules transversalement par rapport au sens de circulation peuvent être détectés, et **en ce que** la valeur de mesure des mouvements pendulaires qui apparaît en présence d'une distance prédéfinie entre les véhicules (3) et ce dispositif (7) est utilisée pour la commande de l'entraînement du téléphérique.

2. Téléphérique avec au moins deux stations et avec au moins un câble porteur fixe sur lequel des véhicules (3) tels que des cabines de téléphérique ou des sièges sont aptes à être déplacés entre les stations à l'aide d'au moins un câble de traction, étant précisé que les passagers montent dans les véhicules (3) et en descendent dans les stations, **caractérisé en ce qu'**il est prévu, associé aux véhicules (3) le long de la trajectoire du téléphérique, au moins un dispositif (7) grâce auquel d'une part l'éloignement des véhicules par rapport à ce dispositif et d'autre part le degré des mouvements pendulaires des véhicules transversalement par rapport au sens de circulation peuvent être détectés, et **en ce que** la valeur de mesure des mouvements pendulaires qui apparaît en présence d'une distance prédéfinie entre les véhicules (3) et ce dispositif (7) est utilisée pour la commande de l'entraînement du téléphérique.

3. Téléphérique selon l'une des revendications 1 et 2, **caractérisé en ce que** le ou les dispositifs associés aux véhicules (3) qui se déplacent le long de la trajectoire est formé par au moins un capteur (7), en particulier un scanner laser ou une caméra électronique.

4. Téléphérique selon la revendication 3, **caractérisé en ce que** le ou les dispositifs, en particulier un capteur (7), sont prévus dans la zone des stations, et grâce à eux les mouvements pendulaires du véhicule (3) qui approche des stations peuvent être détectés.

5. Téléphérique selon l'une des revendications 1 à 4, **caractérisé en ce que** la valeur de mesure des mouvements pendulaires qui est utilisée pour la commande de l'entraînement est celle qui apparaît lorsque le véhicule (3) se trouve à une distance d'environ 20 m à 30 m de l'entrée.

6. Téléphérique selon l'une des revendications 1 à 5, **caractérisé en ce qu'**en cas de dépassement d'une grandeur prédéfinie de la valeur de mesure des mouvements pendulaires, le téléphérique est arrêté.

7. Téléphérique selon l'une des revendications 1 à 6, **caractérisé en ce qu'**en cas de dépassement d'une première grandeur prédéfinie de la valeur de mesure des mouvements pendulaires, l'entraînement pour le téléphérique est commandé de telle sorte que la vitesse des véhicules (3) soit réduite, et **en ce qu'**en cas de dépassement d'une seconde grandeur prédéfinie de la valeur de mesure, l'entraînement pour le téléphérique est arrêté.

8. Téléphérique selon la revendication 7, **caractérisé en ce qu'**avec des grandeurs croissantes des mouvements pendulaires, l'entraînement pour le téléphérique est commandé de telle sorte que la vitesse des véhicules (3) soit réduite.
